# EUROPÄISCHE PATENTSCHRIFT

(11) **EP 1 173 667 B1**
(45) Veröffentlichungstag und Bekanntmachung des Hinweises auf die Patenterteilung: **07.04.2004**
(21) Anmeldenummer: 00918878.0
(22) Anmeldetag: 13.04.2000
(51) Int. Cl.: F02D 41/34, F02P 5/15

(54) **VERFAHREN ZUR ZÜNDSYNCHRONISATION**
METHOD FOR SYNCHRONISED IGNITION
PROCEDE DE SYNCHRONISATION D'ALLUMAGE

(30) Priorität: 24.04.1999 DE 19918664
(43) Veröffentlichungstag der Anmeldung: 23.01.2002
(73) Patentinhaber: Bayerische Motoren Werke Aktiengesellschaft, 80809 München (DE)
(72) Erfinder: NEHSE, Wolfgang, D-86934 Ludenhausen (DE)
(74) Vertreter: Wesel-Mair, Julia (DE)
(86) Internationale Anmeldenummer: PCT/EP2000/003348
(87) Internationale Veröffentlichungsnummer: WO 2000/065219

(56) Entgegenhaltungen:
- EP-A- 0 640 762
- EP-A- 0 684 375
- DE-A- 4 122 786
- DE-A- 19 744 383

## Beschreibung

Die Erfindung betrifft ein Verfahren zur Zündsynchronisation bei einem Verbrennungsmotor mit einem Kurbelwellengeber.

Bei einem Viertaktmotor umfaßt das Arbeitsspiel die Vorgänge Ansaugen, Verdichten, Arbeiten und Ausstoßen, wobei sich jeder Zylinder zweimal aufund abwärts bewegt und dabei in zwei oberen Totpunkten (OT) und zwei unteren Totpunkten (UT) zum Stillstand kommt. Die Kurbelwelle führt also bei einem Arbeitsspiel zwei Umdrehungen aus, die Nockenwelle eine Umdrehung. Die Zündung des in einen Zylinder verbrachten Gas-Brennstoff-Gemisches erfolgt bei einem oberen Totpunkt, in dem das Gemisch gerade verdichtet ist. Hier spricht man vom Zünd-OT (ZOT). Demgegenüber gibt es noch einen Überschneidungs-OT (ÜOT), bei dem beim Übergang vom Ausstoßen zum Ansaugen sowohl die Einlaß- als auch die Auslaßventile geöffnet sind.

Beim Einsatz eines Kurbelwellengebers kann man feststellen, wann ein oberer Totpunkt vorliegt. Allerdings läßt sich nicht ohne weiteres feststellen, ob dies der Zünd-OT oder der Überschneidungs-OT ist. Zur Unterscheidung dieser oberen Totpunkte setzt man herkömmlich einen Nockenwellengeber ein, der den Zünd-OT anzeigt

Ohne einen solchen Nockenwellengeber mußte man bisher Zündungen sowohl im Zündungs-OT als auch im Überschneidungs-OT durchführen. Überdies kann ohne eine genaue Unterscheidung von Zünd-OT und Überschneidungs-OT keine voll-sequentielle Zylinder-Einspritzung realisiert werden.

Aus der DE 41 22 786 A1 ist ein Verfahren zur Identifikation des einem Zünd- oder Einspritzvorgang zugeordneten Drehwinkels einer Brennkraftmaschine bekannt. Gemäss einer Ausführungsform wird zum Starten der Maschine zunächst bei jedem Erreichen des Drehwinkels ein Zündvorgang initiiert. Nach dem Starten wird nur bei jedem zweiten Erreichen des Drehwinkels einer solcher Zündvorgang initiiert, wobei aus dem Vergleich einer tatsächlichen Laufruhe-Reaktion zu einer Soll-Laufruhe-Reaktion auf den Kurbelwinkel geschlossen wird. Nachteilig hierbei ist, dass unverbranntes Brennstoff-/Luftgemisch in einen nachgeschalteten Katalysator gelangen und dort verbrennen kann.

Nachteilig bei einer Zündung bei beiden OT's sind eine geringere Laufruhe, ein höherer Verbrauch, größere Emissionen, ein größerer Zündkerzenverschleiß und ein sogenanntes "Auspuffpatschen".

Bei der Verwendung eines separaten Nockenwellengebers dagegen sind zusätzliche Kosten für den Geber bzw. das Geberrad und die weitere Peripherie notwendig.

Aufgabe der Erfindung ist es, ein Verfahren zur Zündsynchronisation anzugeben, bei dem ohne einen Nockenwellengeber der Zünd-OT auf funktionssichere Weise bestimmt werden kann.

Diese Aufgabe wird durch die in Anspruch 1 angegebenen Merkmale gelöst.

Demgemäß wird unmittelbar nach dem Starten zumindest in einem Zylinder eine Zündung bei allen oberen Totpunkten (OT) durchgeführt, wobei bei bestimmten OT's, insbesondere bei jedem zweiten OT, also alle 720° Kurbelwellenwinkel, eine Verschiebung des Zündzeitpunktes erfolgt. Je nachdem, ob bei dem oberen Totpunkt (OT), bei dem die Zündzeitpunktverschiebung durchgeführt wird, tatsächlich das Luft-Brennstoffgemisch gezündet wird, oder aber beim einem um 360° verschobenen Kurbelwellenwinkel, ist eine Minderung der indizierten Arbeit im jeweiligen Zylinder festzustellen.

Eine solche Minderung der indizierten Arbeit kann mittels einer Einrichtung zur Laufruheerkennung festgestellt werden. ist durch die Zündwinkelverschiebung nun eine Auswirkung in der Laufruhe zu erkennen, so hat die Verschiebung des Zündzeitpunktes in dem oberen Totpunkt stattgefunden, in dem tatsächlich eine Zündung des Luft-Brennstoffgemisches erfolgt. Ändert sich die Laufruhe durch die Zündzeitpunktverschiebung jedoch im wesentlichen nicht, so erfolgte die Zündung im Überschneidungs-OT.

Vorzugsweise wird als Zündwinkelverschiebung eine Rücknahme des Zündwinkels gewählt.

Überdies kann man zur weiteren Absicherung und Überprüfung des Ergebnisses der Zündsynchronisation eine Gegenprüfung in der Weise versuchen, daß die Zündzeitpunktverschiebung jeweils um 360° versetzt wird. Bei einer richtig funktionierenden Zündzeitsynchronisation muß dann eine Laufruheänderung eintreten, wenn vorher keine Änderung der Laufruhe vorlag oder umgekehrt muß eine normale Laufruhe vorliegen, wenn vor dem Gegencheck eine große Laufunruhe vorhanden war.

Alternativ kann zur Gegenprüfung auch die Zündung in anderen Zylindern, vorzugsweise entsprechend deren Zündfolge, getestet werden.

Wurde der Zündungs-OT in seiner Position zur Kurbelwelle festgestellt, so kann zum normalen Betrieb mit Einfachzündung nur im ZOT übergegangen werden. Zusätzlich ist es vorteilhaft in diesem Zusammenhang auch auf eine voll-sequentielle Einspritzung umzuschalten.

Insgesamt bietet das vorliegende Verfahren eine einfache und kostengünstige Lösung für eine wirkungsvolle Zündsynchronisation. insbesondere können die Kosten für einen Nockenwellengeber und eine dazugehörige Peripherie eingespart werden, ohne daß auf eine Einfachzündung oder einen Betrieb in voll-sequentiellem Modus verzichtet werden muß.

Die Erfindung wird nachfolgend - auch im Hinblick auf weitere Vorteile und Merkmale - anhand eines Ausführungsbeispiels und mit Bezug auf die beiliegenden Zeichnungen näher beschrieben. Die Zeichnungen zeigen in
- Fig. 1: ein Diagramm in Abhängigkeit eines Kurbelwellenwinkels, anhand dem die Zündwinkelverschiebung bei einem Ausführungsbeispiel der Erfindung näher erläutert wird,
- Fig. 2: ein bekanntes Steuerdiagramm eines Otto-Viertaktmotors,
- Fig. 3: eine Teilschnittdarstellung eines bekannten Kurbelwellengebers und
- Fig. 4: ein Diagramm mit einem Impulsverlauf für Drehzahl und Kurbelwellenstellung bei einem Kurbelwellengeber nach Fig. 3.

Das an sich bekannte Arbeitsspiel eines Viertakt-Ottomotors läßt sich aus dem Steuerdiagramm in Fig. 2 einfach entnehmen, in der die Öffnungs- und Schließzeiten des Einlaß- und Auslaßventile als Winkel in Grad Kurbelwellenumdrehungen aufgenommen sind. Der Ansaugtakt wird begrenzt von den Ereignissen "Einlaßventil öffnet" (Eö) und "Einlaßventil schließt" (Es). Der Verdichtungstakt wird begrenzt von den Ereignissen "Einlaßventil schließt" (Es) und dem oberen Totpunkt (OT). Der Arbeitstakt wird begrenzt durch den eben genannten OT und dem Ereignis "Auslaßventil öffnet" (Aö). Der Ausstoßtakt schließlich wird begrenzt durch die Ereignisse "Auslaßventil öffnet" und "Auslaßventil schließt" (As). Beim Ansaug- und Ausstoßtakt findet eine Überschneidung der Öffnungszeiten von Einlaß- und Auslaßventil statt.

Während eines Arbeitsspiels führt die Kurbelwelle zwei vollständige Umdrehungen durch, wobei jeder Zylinder zwei obere (OT) und zwei untere Totpunkte (UT) durchläuft. Etwa 0° bis 40° vor dem oberen Totpunkt (OT), bei dem verdichtet worden ist, erfolgt die tatsächliche Zündung eines in dem entsprechenden Zylinder eingebrachten Luft-Brennstoffgemisches. Dies ist der Zündungs-OT (ZOT). Hingegen bezeichnet man den OT im Übergangsbereich vom Ausstoßen zum Ansaugen als Überschneidungs-OT (ÜOT).

Die Stellung der Kurbelwelle kann man beispielsweise mit einem Kurbelwellengeber ermitteln. Eine Teilansicht eines bekannten Kurbelwellengebers ist in Fig. 3 dargestellt. An der (nicht dargestellten) Kurbelwelle ist ein Geberrad 10 angeordnet, welches Fahnen 12 und eine Bezugsmarke 14 aufweist. Ein dem Geberrad gegenüberliegender Sensor, bestehend aus einem Weicheisenkern 20, einer Wicklung 22 und einem Dauermagnet 24, ist in einem Gehäuse 26 aufgenommen, das an einem Motorgehäuse 30 befestigt ist.

Bei einer Drehung der Kurbelwelle erzeugt der oben beschriebene Induktionsgeber ein Signal, welches einen in Fig. 4 dargestellten Spannungsverlauf über die Zeit t besitzt. Bei jeder Kurbelwellenumdrehung wird die Bezugsmarke 14 einmal überfahren, so daß die Drehzahl und die Kurbelwellenstellung während einer Umdrehung genau erfaßt werden können.

Mit dem vorliegend beschriebenen Kurbelwellengeber kann jedoch nicht ermittelt werden, ob man sich im Ansaug- oder im Arbeitstakt befindet. Zu diesem Zweck wurde bisher ein Nockenwellengeber eingesetzt.

Durch das vorliegende, erfindungsgemäße Verfahren kann man jedoch auf einen separaten Nockenwellengeber verzichten. Zur Initialisierung der Kurbelwellenstellung wird zunächst in einem ersten Zeitraum nach dem Start des Verbrennungsmotors eine Zündung bei allen oberen Totpunkten (OT) durchgeführt.

In Fig. 1 sind die ersten 5 Kurbelwellenumdrehungen dargestellt. Dabei erfolgt vorliegend bei den Kurbetwellenwinkeln 0°, 720° und 1440° eine normale Zündung mit den aus einem Kennfeld vorgegebenen Zündwerten α₁. Alle 720° Kurbelwellenwinkel jedoch, also vorliegend bei den Kurbelwellenwinkeln 360°, 1080° und 1800° wird der Zündwinkel um einen bestimmten Wert α zurückgenommen, so daß zu diesen Zündzeitpunkten eine Spätzündung mit dem Zündwinkel α₁-α erfolgt.

Findet die Zündwinkelzurücknahme nunmehr bei einem oberen Totpunkt statt, bei dem tatsächlich ein Luft-Brennstoffgemisch in dem zu überprüfenden Zylinder entzündet wird, so ändert sich die Laufruhe. Findet die Zündwinkelzurücknahme hingegen bei einem oberen Totpunkt statt, bei dem kein verdichtetes Luft-Brennstoffgemisch vorliegt, also im ÜOT, so ändert sich die Laufruhe im wesentlichen nicht.

Eine Änderung der Laufruhe kann mit einer Einrichtung zur Laufruheerkennung bestimmt werden. Solche Laufruheerkennungseinrichtungen sind vielfach im Stand der Technik bekannt und werden vorliegend nicht näher beschrieben. Beispielsweise ist es jedoch möglich, das in Fig. 4 dargestellt Signal hinsichtlich seiner Umkehrpunkte zeitlich auszuwerten.

Insgesamt kann mit dem vorliegenden Verfahren bestimmt werden, ob ein oberer Totpunkt der Kurbelwelle ein Zünd-OT oder ein Überschneidungs-OT ist.

Hat man dies festgestellt, so kann man die Zündung auf eine Einfachzündung beim ZOT, der dann bekannt ist, umschalten. Parallel kann dann auch auf eine voll-sequentielle Einspritzung in die Zylinder umgeschaltet werden.

Mit dem oben beschriebenen Verfahren ist es auf einfache Weise möglich, den Nockenwellengeber einzusparen, ohne daß man auf eine Einfachzündung verzichten muß.

## Patentansprüche

1. Verfahren zur Zündsynchronisation bei einem Verbrennungsmotor mit einem Kurbelwellengeber sowie einer Einrichtung zur Laufruheerkennung,
**gekennzeichnet** mit den Schritten,
daß nach dem Starten des Fahrzeugs zumindest in einem Zylinder eine Zündung bei allen oberen Totpunkten (OT's) erfolgt, wobei bei bestimmten OT's eine Verschiebung des Zündzeitpunktes um einen bestimmten Wert durchgeführt wird,
daß über die Laufruheerkennung die Auswirkung der Zündzeitpunktverstellung erfaßt wird und
daß ein Zünd-OT beim oberen Totpunkt, in dem die Verschiebung des Zündzeitpunktes erfolgt, angenommen wird, wenn sich die Laufruhe über einen vorgegebenen Grenzwert ändert, und ein Zünd-OT beim oberen Totpunkt, in dem keine Verschiebung des Zündzeitpunktes erfolgt, angenommen wird, wenn sich die Laufruhe nicht über einen vorgegebenen Grenzwert ändert.

2. Verfahren nach Anspruch 1,
**dadurch gekennzeichnet,**
**daß** die Verschiebung des Zündzeitpunktes bei jedem zweiten OT, also alle 720° Kurbelwellenwinkel, vorgenommen wird.

3. Verfahren nach Anspruch 1 oder 2,
**dadurch gekennzeichnet,**
**daß** als Zündwinkelverschiebung eine Zündwinkelrücknahme durchgeführt wird.

4. Verfahren nach einem der Ansprüche 1 bis 3,
**dadurch gekennzeichnet,**
**daß** zur Ergebnisabsicherung die oberen Totpunkte (OT), bei denen eine Verschiebung des Zündzeitpunktes erfolgt, um jeweils 360° versetzt werden.

5. Verfahren nach einem der Ansprüche 1 bis 4,
**durch gekennzeichnet,**
daß nacheinander mehrere Zylinder gemäß der Zündfolge getestet werden.

6. Verfahren nach einem der vorhergehenden Ansprüche,
**dadurch gekennzeichnet,**
**daß** nach der Zündsynchronisation auf eine Einfachzündung und/oder eine vollsequentielle Einspritzung der Zylinder umgeschaltet wird.

## Claims

1. A method for synchronised ignition in an internal-combustion engine with a crankshaft sensor and a device for detecting smooth running, **characterised by** the steps,
that after starting the vehicle an ignition takes place at least in one cylinder at all upper dead centres (OT's), wherein a shift of the ignition point in time takes place by a defined value at certain upper dead centres,
that the effect of the ignition point in time adjustment is detected via detection of smooth running and
that an ignition upper dead centre is assumed at the upper dead centre in which the shift of the ignition point in time takes place if the running smoothness changes above a defined limit value, and an ignition upper dead centre is assumed at the upper dead centre in which no shift of the ignition point in time takes place if the running smoothness does not change above a defined limit value.

2. A method according to claim 1, **characterised in that** the shift in the ignition point in time is carried out at every second upper dead centre, in other words every 720° of crankshaft angle.

3. A method according to claim 1 or 2, **characterised in that** a retarding of the ignition angle is carried out as an ignition angle shift.

4. A method according to any one of claims 1 to 3, **characterised in that** to ensure the result, the upper dead centres (OT) in which a shift of the ignition point in time takes place, are offset by 360° in each case.

5. A method according to any one of claims 1 to 4, **characterised in that** a plurality of cylinders are tested one after the other according to the ignition sequence.

6. A method according to any one of the preceding claims, **characterised in that** once the ignition has been synchronised, the ignition can be switched over to a single-plug ignition and/or a fully sequential injection of the cylinders.

## Revendications

1. Procédé de synchronisation d'allumage d'un moteur à combustion interne comportant un détecteur de vilebrequin ainsi qu'un dispositif de détection de régularité de fonctionnement,
**caractérisé par** les étapes suivantes :
- Après le démarrage du véhicule automobile un allumage s'effectue pour tous les points morts hauts (OT) dans au moins un cylindre, un décalage du point d'allumage d'une certaine valeur étant effectué pour certains OT,
- L'effet du décalage de point d'allumage est acquis par la détection de régularité de fonctionnement, et
- Un point mort haut d'allumage est admis pour le point mort haut dans lequel se produit le décalage de point d'allumage lorsque la régularité de fonctionnement se modifie au-delà d'une valeur limite prédéfinie et un point mort haut d'allumage est admis pour le point mort haut dans lequel ne se produit aucun décalage du point d'allumage, lorsque la régularité de fonctionnement ne se modifie pas au-delà d'une valeur limite prédéfinie.

2. Procédé selon la revendication 1,
**caractérisé en ce que**,
le décalage du point d'allumage est réalisé à chaque deuxième OT, autrement dit chaque angle de vilebrequin de 720 °.

3. Procédé selon la revendication 1 ou 2,
**caractérisé en ce que**
une diminution d'angle d'allumage est réalisée en tant que décalage d'angle d'allumage.

4. Procédé selon l'une quelconque des revendications 1 à 3,
**caractérisé en ce que**
pour assurer le résultat, le point mort haut (OT) pour lequel s'effectue un décalage du point d'allumage est chaque fois décalé de 360 °.

5. Procédé selon l'une quelconque des revendications 1 à 4,
**caractérisé en ce que**,
plusieurs cylindres sont testés l'un après l'autre selon l'ordre d'allumage.

6. Procédé selon l'une quelconque des revendications précédentes,
**caractérisé en ce qu'**
on commute vers un allumage simple et/ou une injection totalement séquentielle du cylindre après la synchronisation d'allumage.
